# EUROPÄISCHE PATENTSCHRIFT

(11) **EP 0 098 504 B1**
(45) Veröffentlichungstag und Bekanntmachung des Hinweises auf die Patenterteilung: **04.11.1987**
(21) Anmeldenummer: 83106277.3
(22) Anmeldetag: 28.06.1983
(51) Int. Cl.: F21V 25/12

(54) **Explosionsgeschützte Leuchte**
Explosion-proof light fitting
Appareil d'éclairage antidéflagrant

(30) Priorität: 09.07.1982 DE 3225768
(43) Veröffentlichungstag der Anmeldung: 18.01.1984
(73) Patentinhaber: CEAG Licht- und Stromversorgungstechnik GmbH, D-4770 Soest (DE)
(72) Erfinder: Harnischmacher, Friedhelm, D-5750 Menden (DE); Externbrink, Horst, D-4618 Kamen (DE)
(74) Vertreter: Kempe, Wolfgang

## Beschreibung

Die Erfindung betrifft eine explosionsgeschützte Leuchte gemäß dem Oberbegriff des Anspruches 1.

Die Leuchtstofflampen derartiger explosionsgeschützter Leuchten besitzen nur eine begrenzte Lebensdauer. Aus diesem Grunde ist es von Zeit zu Zeit erforderlich, die Leuchtstofflampe zu wechseln. Dabei besitzt die Leuchte zwei Einheiten und zwar zum einen ein Netzteil, der sich in einem explosionsgefährdeten Raum (vgl. VDE-Vorschrift 0165) befindet, wogegen die zweite Einheit mit dem Leuchtenteil über Anschlußkontakte steckbar mit der ersten, das Netzteil enthaltenden Einheit verbunden wird.

Entsprechend der VDE-Vorschrift 0165, Abs. 6.1.8.4 muß bei der Verwendung von Leuchten mit Leuchtstofflampen in Bereichen, die durch Stoffe der Explosionsgruppe IIc oder Explosionsklasse 3 gefährdet sind, sichergestellt sein, daß bei Transport und während des Lampenwechsels keine gefährliche explosionsfähige Atmosphäre vorhanden ist. Messungen haben nämlich gezeigt, daß Leuchtstoffröhren auch dann, wenn sie nicht betrieben werden, also nicht unter Strom stehen, im Moment des Zerbrechens explosible Gemische zu zünden vermögen.

Aus der FR-A-991 493 ist eine explosionsgeschützte Leuchte der eingangs genannten Art bekannt geworden. Bei jener Leuchte aber sind die Anschlußelemente, die von dem Gehäuse in Form von Kabeln abgehen, nicht demontierbar, so daß zum Wechseln der Leuchtstofflampe selbst eine Überwurfmutter abgenommen werden muß, wodurch die Gefahr einer Beschädigung der Leuchtstofflampe durchaus nicht zu vermeiden ist.

Aufgabe der Erfindung ist es, eine Leuchte der eingangs genannten Art zu schaffen, bei der das Wechseln der Leuchtstofflampe den Vorschriften entsprechend durchführbar und bei der die Bruchgefahr der Lampen beseitigt ist.

Diese Aufgabe wird erfindungsgemäß durch die kennzeichnenden Merkmale des Anspruches 1 gelöst.

Gemäß einer weiteren Ausgestaltung der Erfindung besteht jedes Gehäuse aus einem Gehäusegrundkörper und einem darauf aufschraubbaren Überwurfring, wobei zwischen dem Grundkörper und dem Überwurfring eine elastische Dichtung vorgesehen ist, die nach dem Verschrauben beider gegeneinander von außen dichtend gegen das Rohr anliegt und angepreßt wird.

Durch die erfindungsgemäße Ausgestaltung wird quasi eine Kassette gebildet, in der sich die Leuchtstofflampe befindet, die auf einfache Weise von den Anschlußkontakten an der das Netzteil enthaltenden Einheit dadurch entfernt werden kann, daß sie senkrecht zu der Leuchtstofflampenachse bzw. -erstreckung aus den Anschlußkontakten am Netzteil herausgezogen werden kann. Dadurch verbleibt die Leuchtstofflampe in der Atmosphäre im Inneren des Rohres, wodurch von vorne herein sichergestellt werden kann, daß eine explosible Atmosphäre die Leuchtstofflampe selbst nicht umgibt. Darüberhinaus ist auch die Gefahr des Zerbrechens der Leuchtstofflampe durch den Schutz des die Lampe umgebenden Rohres verhindert, so daß der Austausch der erfindungsgemäßen Leuchtstofflampe auch in Räumen erfolgen kann, in denen die Leuchtstofflampe nur sehr schwer zugänglich ist und in denen die Atmosphäre ein explosibles Gemisch ist.

Zwar ist eine ähnliche Langfeldleuchte im Baukasten-Prinzip aus der DE-A-14 89 360 bekannt geworden. Jene Langfeldleuchte ist aber eine wassergeschützte Langfeldleuchte, weswegen sich das Problem, das eingangs dargestellt ist und auf der Explosionsgefahr beruht, bei der bekannten Langfeldleuchte nicht stellt.

Die eingesetzte Leuchtstofflampe wird zweckmäßigerweise im montierten Zustand verriegelt. Zu diesem Zwecke besitzen die Überwurfringe zwischen den Grundkörpern je eine Nase, in die je ein Ende eines Verriegelungs-und Festlegungsgetriebes im montierten Zustand eingreift. Eine Ausgestaltung der Erfindung kann dahingehen, daß das Verriegelungsgetriebe in an sich bekannter Weise zwei gegeneinander verschiebbare Stangen aufweist, die zusätzlich einen Schalter zur Unterbrechung der Stromzuführung betätigen. Es besteht dabei die Möglichkeit, in die Zuführungsleitung zu den Anschlußklemmen der Leuchte einen Schalter einzusetzen, mit dem die Zuführungsleitung unterbrochen werden kann, wobei dieser Schalter durch die Betätigung des Verriegelungs-und Festlegungsgetriebes betätigt werden kann. Zweckmäßigerweise wird bei dem Verriegelungsvorgang der Schalter eingeschaltet und bei dem Entriegelungsvorgang der Schalter ausgeschaltet.

Zur Führung der Leuchtstofflampe können innerhalb des Schutzrohres zylinderförmige Führungskörper aus elastischem Material, vorzugsweise aus Schaumstoff, vorgesehen sein, die sich - die Leuchtstofflampe umgebend - zwischen ihr und der Innenfläche des Schutzrohres befinden. Dadurch wird außerdem eine elastische Halterung der Leuchtstofflampe im Schutzrohr erzielt, die eine Beschädigung der Leuchtstofflampe während des Transports verhindern hilft.

Teilweise kann das Schutzrohr mit reflektierendem Material beschichtet sein, so daß die Leuchtdichte in bestimmten Bereichen der Abstrahlung erhöht ist. Um diese Abstrahlcharakteristik dann zu verändern, braucht lediglich die Beschichtung des Materials verändert werden. Anstatt einer Beschichtung kann auch eine reflektierende Folie an der Innenseite des Schutzrohres angebracht sein.

Damit das Schutzrohr selbst nicht verdreht werden kann, wenn es sich im montierten Zustand befindet, ist zweckmäßigerweise an dem Überwurfring oder dem Grundkörper wenigstens eine Vertiefung angeformt, in die die Nase zur Festlegung des Schutzrohres, gegen Verdrehen eingreift.

Weitere vorteilhafte Ausgestaltungen und Verbesserungen der Erfindung sind den weiteren Unteransprüchen zu entnehmen.

Anhand der Zeichnung, in der einige Ausführungsbeispiele der Erfindung dargestellt sind, sollen die Erfindung sowie weitere vorteilhafte Verbesserungen und weitere Vorteile näher erläutert und beschrieben werden.

Es zeigt:
Fig. 1 eine teilweise geschnittene explosionsgeschützte Leuchte und
Fig. 2 eine Andeutung, wie die Leuchte demontiert werden kann,
Fig. 3 eine Frontansicht auf eine Leuchte,
Fig. 4 eine Seitenansicht der Leuchte gemäß
Fig.3, wobei zur Verdeutlichung der Anordnung die Leuchte gemäß Fig. 1 ohne weggebrochene Bereiche dargestellt ist,
Fig. 5 u.6 zwei Möglichkeiten zur Kombination zweier Leuchten miteinander.

Unterhalb einer Decke 10 ist über Befestigungsmittel 12 das Netzteil 14 einer explosionsgeschützten Leuchte 16 befestigt. Die explosionsgeschützte Leuchte 16 besitzt eine Einstiftsockel-Leuchtstofflampe 18, die an ihren beiden Enden in einem Gehäuse 20 bzw. 21 gehalten ist. Die beiden Gehäuse 20 und 21 werden anhand des Gehäuses 20 beschrieben. Das Gehäuse 20 besitzt einen Gehäusegrundkörper 22, der angenähert topfförmig mit einem Aufnahmeraum 24 ausgebildet ist. Das freie Ende des Grundkörpers 22 endet in einem zylindrischen Kragen 26, dessen Aussenfläche ein Gewinde 28 aufweist. Ober das Gewinde 28 ist ein Überwurfring 30 geschraubt, wobei zwischen der Bodenfläche des Uberwurfringes 30 und dem freien Rand des Kragens 26 eine Dichtung 32 angeordnet ist. An der Innenfläche besitzt der Kragen 26 einen Absatz 34, gegen den ein als Schutzrohr dienendes durchsichtiges Rohr 36 mit seinem Rand anschlägt. Im Inneren des Aufnahmeraumes 24 ist ein Kontaktanschluß 37 gehalten, an den sich die Fassung 38 für den Kontaktstift 40 der Leuchtstofflampe 18 anschließt. Die Halterung des Kontaktanschlusses 37 in dem Gehäusegrundkörper 22 sowie die Halterung der Fassung 38 ist nicht weiter von Bedeutung für das Verständnis der vorliegenden Erfindung. Die Leuchtstofflampe 18 ist an ihrem Ende im Bereich des Überwurfringes 30 bzw. des Kragens 26 mit einem als Lagerung dienenden flexiblen Schaumstoffzylinderkörper 42, kurz auch Zylinder genannt, gehalten. Dieser Zylinderkörper 42 hält die Leuchtstofflampe 18 zu dem Rohr 36 auf Distanz und dient ferner der stoßsicheren, elastischen Lagerung für die Leuchtstofflampe 18 im Inneren des Rohres 36.

Senkrecht zu der Längserstreckung der Leuchtstofflampe 18 ist ein weiteres Kontaktstück 44 vorgesehen, das in einer Bohrung 46 aufgenommen ist. Die elektrisch galvanische Verbindung zwischen dem Kontaktanschluß 37 und dem Kontaktstück 44 erfolgt mittels einer flexiblen Leitung 48. Am Netzteil 14 befindet sich dann ein Anschlußkontaktelement 50, an das die gesamte Einheit, bzw. an die die gesamte Einheit senkrecht zur Längserstreckung der Leuchtstofflampe 18 explosionsgeschützt ansetzbar ist.

An dem Überwurfring 30 befindet sich ein Fortsatz 52 mit einer Nut 54, in die die Enden von Verriegelungsstangen 56 einer mittels eines Verriegelungsgetriebes 58 in Pfeilrichtung F1 bzw. F2 schiebbaren Stangenverriegelung eingreifen können. Gegebenenfalls kann mit den Verriegelungsstangen 56 ein Schalter verbunden werden, der die Stromzufuhr zu den Anschlußkontaktelementen 50 beim Entriegeln unterbricht, so daß das Abziehen der Kontakte 50/44 in jedem Falle stromlos erfolgt.

Das Rohr 36 ist aus transparentem, durchscheinendem Material und kann, wie in der Fig. 1 dargestellt, teilweise mit einer reflektierenden Schicht 60 beschichtet werden. Diese reflektierende Schicht ist zweckmäßigerweise an der Innenfläche des Rohres 36 angeordnet und überdeckt ein Teilsegment am Umfang hinter der Leuchtstofflampe 18, wobei das Rohr 36 verdreht werden kann, so daß die Reflexion durch die Schicht 60 in verschiedene Richtungen bewirkt werden kann.

Die Fig. 2 zeigt die Montage bzw. Demontage: Zum Auswechseln der Leuchtstofflampe 18 wird die ingsgesamt mit 16 bezeichnete Exgeschützte Leuchte in Pfeilrichtung F3 von den Anschlußkontaktelementen 50 abgezogen, und zwar quer zur Längserstreckung der Leuchtstofflampe. Da im Inneren des Rohres 36 eine Atmosphäre herrscht, die als nicht explosibel bezeichnet werden kann, ist durch die erfindungsgemäße Ausgestaltung die VDE-Vorschrift 0165, Abs. 6.1.8.4 erfüllt, selbst wenn außerhalb des Rohres eine explosible Atmosphäre vorhanden ist.

Nachzutragen ist, daß die Dichtung 32, die eine elastische Dichtung ist, durch die beiden Teile 30 und 22 zusammengedrückt und nach innen gegen die Außenfläche des Rohres 36 angedrückt wird. Nicht dargestellt sind am Umfang des Rohres an der Endkante angeformte Nasen, die in am Grundkörper 22 vorgesehene Nuten eingreifen, wodurch eine Verdrehsicherheit für das Rohr 36 erzielt wird.

Es besteht nun die Möglichkeit, zwei oder mehrere derartiger Leuchten zusammen zu kombinieren. Dies kann insbesondere dadurch erfolgen, daß zwei oder drei Netzgeräte in einer Halterung untergebracht sind, oder daß ein Netzgerät vorgesehen wird, an dem zwei oder mehr Anschlußkontaktelemente 50 vorgesehen sind.

Die Figuren 3 und 4 zeigen zwei Seitenansichten der Leuchtenanordnung gemäß Figuren 1 und 2, wobei die Leuchtenanordnung gemäß Fig. 4 ohne weggebrochene Bereiche gezeigt ist.

Man erkennt aus der Fig. 5, daß man zwei Leuchten gemäß Figuren 3 und 4 ohne weiteres nebeneinander anordnen kann.

Die Fig. 6 zeigt eine weitere

Montagemöglichkeit:
Zwei Netzteile 14 werden "Rücken an Rücken" aneinandergelegt, wobei zwischen beiden eine nicht weiter dargestellte, lediglich durch eine Längslinie angedeutete Halterung 15 angeordnet ist, die an der Decke 10 aufgehängt ist. Die Demontage der Leuchtstofflampen erfolgt dann in horizontaler Richtung gemäß Pfeilrichtung D1 und D2. Es besteht natürlich auch die Möglichkeit, das Netzteil 14 so auszubilden, daß zwei oder mehr Lampen an ihm befestigbar sind. Dementsprechend wird man das Netzteil entsprechend der Anzahl der Leuchtstofflampen breit genug ausführen, wobei mehrere Anschlußkontaktelemente 50 nebeneinander im Netzteil angeordnet sind.

## Patentansprüche

1. Explosionsgeschützte Leuchte mit wenigstens einer Leuchtstofflampe (18) mit Ein-oder Zweistiftsockeln an ihren beiden Enden, mit an ihren beiden Enden angeordneten Gehäusen (20, 21), in denen die Kontaktstifte (40) der Leuchtstofflampe (18) explosionsgeschützt aufgenommen sind, und mit einem außenliegenden, durchsichtigen, die Leuchtstofflampe (18) umfassenden Schutzrohr (36), mit dem die Gehäuse ebenfalls explosionsgeschützt verbunden sind, dadurch gekennzeichnet, daß die mit der Leuchtstofflampe und dem Schutzrohr eine explosionsgeschützte Funktionseinheit bildenden Gehäuse (20, 21) senkrecht zur Leuchtenerstreckung verlaufende, als Außenkontakte ausgebildete Kontaktstücke (44) aufweisen, so daß die Funktionseinheit an einem mit Anschlußkontaktelementen (50) versehenen Netzteil (14) senkrecht zur Längserstreckung der Leuchtstofflampe explosionsgeschützt ansetzbar ist.

2. Leuchte nach Anspruch 1, dadurch gekennzeichnet, daß jedes Gehäuse (20, 21) aus einem Gehäusegrundkörper (22) und einem darauf aufschraubbaren Überwurfring (30) gebildet ist, und daß zwischen dem Grundkörper (22) und dem Überwurfring (30) eine elastische Dichtung (32) vorgesehen ist, die nach dem Verschrauben beider von außen dichtend gegen das Schutzrohr anliegt.

3. Leuchte nach Anspruch 2, dadurch gekennzeichnet, daß die Überwurfringe (30) zwischen den Grundkörpern (22) liegen und je eine Nase (52) aufweisen, in die je ein Ende eines Verriegelungs- und Festlegungsgetriebes (56, 58) im montierten Zustand eingreift.

4. Leuchte nach Anspruch 3, dadurch gekennzeichnet, daß in die Zuführungsleitung zu der Leuchtstofflampe ein Schalter eingesetzt ist, der von dem Verriegelungs- und Festlegungsgetriebe (56, 58) betätigbar ist, dergestalt, daß der Schalter beim Verriegeln der Leuchtstofflampe eingeschaltet und beim Entriegeln ausgeschaltet wird.

5. Leuchte nach einem der Ansprüche 3 und 4, dadurch gekennzeichnet, daß das Verriegelungsgetriebe in an sich bekannter Weise zwei gegeneinander verschiebbare Stangen (56) aufweist, die zusätzlich einen Schalter zur Unterbrechung der Stromzuführung betätigen.

6. Leuchte nach einem der Ansprüche 1 bis 5, dadurch gekennzeichnet, daß zur Führung der Leuchtstofflampe (18) innerhalb des Schutzrohres (36) zylinderförmige Führungskörper (42) aus elastischem Material, vorzugsweise aus Schaumstoff vorgesehen sind, die sich - die Leuchtstofflampe umgebend - zwischen ihr und der Innenfläche des Schutzrohres (36) befinden.

7. Leuchte nach einem der Ansprüche 1 bis 6, dadurch gekennzeichnet, daß das Schutzrohr (36) teilweise mit reflektierendem Material (60) beschichtet ist.

8. Leuchte nach einem der Ansprüche 1 bis 6, dadurch gekennzeichnet, daß zwischen dem Schutzrohr (36) und der Lampe eine Folie aus reflektierendem Material vorgesehen ist.

9. Leuchte nach einem der Ansprüche 1 bis 8, dadurch gekennzeichnet, daß an wenigstens einem Schutzrohrende eine Nase angeformt ist, daß an dem Überwurfring (30) oder den Grundkörper (22) wenigstens eine Vertiefung angeformt ist, in die die Nase zur Festlegung des Rohres (36) gegen Verdrehen eingreift.

10. Leuchte nach einem der Ansprüche 1 bis 9, dadurch gekennzeichnet, daß wenigstens ein Netzteil (14) vorgesehen ist, und daß an jedem Netzteil wenigstens zwei Leuchtstofflampen (18) mit Gehäusen (20, 21) angeordnet sind.

11. Leuchte nach Anspruch 10, dadurch gekennzeichnet, daß zwei Netzteile (14) mit ihren üblicherweise einer Decke zugewandten Bodenflächen aneinanderliegend mittels einer an der Decke aufgehängten Haltevorrichtung (15) gehalten sind.

## Claims

1. Explosion-protected light fitting with at least one fluorescent lamp (18) with single-pin or bi-pin caps at both its ends, with housings (20, 21) arranged at both its ends, in which the contact pins (40) of the fluorescent lamp (18) are accommodated explosion-protected, and with an outside transparent protective tube (36) which encloses the fluorescent lamp (18) and with which the housings are joined, likewise explosion-protected, characterized in that the housings (20, 21), forming together with the fluorescent lamp and the protective tube an explosion-protected functional unit, have contact pieces (44) running perpendicular to the extent of the light fitting and designed as outside contacts, so that the functional unit can be fitted, explosion-protected and perpendicular to the longitudinal extent of the fluorescent lamp, on a power supply unit (14) provided with connection contact elements (50).

2. Light fitting according to Claim 1, characterized in that each housing (20, 21) is formed by a basic housing body (22) and a collar ring (30) screwed onto it, and in that between the basic body (22) and the collar ring (50) there is provided a flexible seal (32) which, after screwing of the two, bears against the protective tube, forming a seal from outside.

3. Light fitting according to Claim 2, characterized in that the collar rings (30) lie between the basic bodies (22) and each have a lug (52) into which in each case one end of a locking and fixing mechanism (56, 58) engages in the assembled state.

4. Light fitting according to Claim 3, characterized in that a switch is installed in the lead wire to the fluorescent lamp and can be actuated by the locking and fixing mechanism (56, 58) in such a way that the switch is switched on when the fluorescent lamp is locked and switched off when it is unlocked.

5. Light fitting according to one of Claims 3 and 4, characterized in that the locking mechanism has, in a way known per se, two mutually displaceable rods (56) which additionally operate a switch for interruption of the power supply.

6. Light fitting according to one of Claims 1 to 5, characterized in that, for guidance of the fluorescent lamp (18) within the protective tube (36), cylindrical guide elements (42) of flexible material, preferably of expanded plastic, are provided - enclosing the fluorescent lamp - located between the latter and the inner surface of the protective tube (36).

7. Light fitting according to one of Claims 1 to 6, characterized in that the protective tube (36) is partially coated with reflective material (60).

8. Light fitting according to one of Claims 1 to 6, characterized in that a film of reflective material is provided between the protective tube (36) and the lamp.

9. Light fitting according to one of Claims 1 to 8, characterized in that a lug is integrally attached to at least one end of the protective tube and in that at least one depression is integrally made on the collar ring (30) or the basic body (22), into which depression the lug engages for fixing the tube (36) against twisting.

10. Light fitting according to one of Claims 1 to 9, characterized in that at least one power supply unit (14) is provided, and in that at least two fluorescent lamps (18) with housings (20, 21) are arranged on each power supply unit.

11. Light fitting according to Claim 10, characterized in that two power supply units (14) with their bottom surfaces usually facing a cover are held alongside each other by means of a retaining device (15) suspended on the cover.

## Revendications

1. Appareil d'éclairage antidéflagrant comportant au moins un tube fluorescent (18) avec des culots à une ou deux broches à ses deux extrémités, avec des boîtiers (20, 21) placés à ses deux extrémités et dans lesquels les broches de contact (40) du tube fluorescent (18) sont logées de manière antidéflagrante et avec un tube protecteur (36) extérieur transparent qui contient le tube fluorescent (18) et auquel les boîtiers sont reliés également de manière antidéflagrante, caractérisé en ce que les boîtiers (20, 21) formant une unité fonctionnelle antidéflagrante avec le tube fluorescent et le tube protecteur présentent des pièces de contact (44) s'étendant perpendiculairement à la longueur de l'appareil d'éclairage et réalisées sous la forme de contacts extérieurs, de sorte que l'unité fonctionnelle peut être raccordée de manière antidéflagrante, perpendiculairement à la direction longitudinale du tube fluorescent, à un bloc d'alimentation (14) muni d'éléments de contact de connexion (50).

2. Appareil d'éclairage selon la revendication 1, caractérisé en ce que chaque boîtier (20, 21) est formé d'un corps de base de boîtier (22) et d'une bague de raccordement (30) pouvant y être vissée et en ce qu'il est prévu entre le corps de base (22) et la bague de raccordement (30) un joint élastique (32) qui, après le vissage des deux éléments, est appliqué de l'extérieur de manière étanche contre le tube protecteur.

3. Appareil d'éclairage selon la revendication 2, caractérisé en ce que les bagues de raccordement (30) se trouvent entre les corps de base (22) et présentent chacune un nez (52) dans lequel s'engage à l'état monté chaque extrémité d'un mécanisme de verrouillage et de fixation (56, 58).

4. Appareil d'éclairage selon la revendication 3, caractérisé en ce que dans la ligne d'alimentation du tube fluorescent est placé un interrupteur qui est actionnable par le mécanisme de verrouillage et de fixation (56, 58), de telle sorte que l'interrupteur soit fermé lors du verrouillage du tube fluorescent et ouvert lors du déverrouillage.

5. Appareil d'éclairage selon l'une des revendications 3 et 4, caractérisé en ce que le mécanisme de verrouillage présente d'une manière en soi connue deux tringles (56) pouvant être déplacées l'une par rapport à l'autre et commandant en outre un interrupteur pour couper l'alimentation en courant.

6. Appareil d'éclairage selon l'une des revendications 1 à 5, caractérisé en ce qu'il est prévu pour le guidage du tube fluorescent (18) à l'intérieur du tube protecteur (36) des corps de guidage (42) cylindriques, en matériau élastique, de préférence en mousse, qui se trouvent, en entourant le tube fluorescent, entre ce dernier et la surface intérieure du tube protecteur (36).

7. Appareil d'éclairage selon l'une des revendications 1 à 6, caractérisé en ce que le tube protecteur (36) est enduit partiellement d'un matériau réfléchissant (60).

8. Appareil d'éclairage selon l'une des revendications 1 à 6, caractérisé en ce qu'une feuille de matériau réfléchissant est prévue entre le tube protecteur (36) et le tube.

9. Appareil d'éclairage selon l'une des revendications 1 à 8, caractérisé en ce qu'un nez est formé à l'une au moins des extrémités du tube protecteur, en ce qu'au moins une cavité dans laquelle s'engage le nez pour fixer le tube (36) et l'empêcher de tourner est formée sur la bague de raccordement (30) ou le corps de base (22).

10. Appareil d'éclairage selon l'une des revendications 1 à 9, caractérisé en ce qu'il est prévu au moins un bloc d'alimentation (14) et en ce qu'au moins deux tubes fluorescents (18) avec des boîtiers (20, 21) sont placés sur chaque bloc d'alimentation.

11. Appareil d'éclairage selon la revendication 10, caractérisé en ce que deux blocs d'alimentation (14) sont maintenus adjacents par leurs surfaces de fond tournées de manière habituelle vers un plafond, à l'aide d'un dispositif de soutien (15) suspendu au plafond.
